# EUROPÄISCHE PATENTSCHRIFT

(11) **EP 0 256 346 B1**
(45) Veröffentlichungstag und Bekanntmachung des Hinweises auf die Patenterteilung: **30.10.1991**
(21) Anmeldenummer: 87110673.8
(22) Anmeldetag: 23.07.1987
(51) Int. Cl.: B42F 5/04, G03D 15/10

(54) **Archivierbare Aufbewahrungstasche für Filmmaterial sowie Eintaschvorrichtung hierzu**
Film bag for film material and device for introducing the material into it
Pochette d'archivage de matériau en film et dispositif d'introduction du film dans la pochette

(30) Priorität: 18.08.1986 DE 3627955
(43) Veröffentlichungstag der Anmeldung: 24.02.1988
(73) Patentinhaber: LÖRSCH, Johannes, D-4172 Straelen 1 (DE)
(72) Erfinder: LÖRSCH, Johannes, D-4172 Straelen 1 (DE)
(74) Vertreter: Bonsmann, Manfred, Dipl.-Ing.

(56) Entgegenhaltungen:
- DE-A- 3 000 068
- DE-U- 7 719 265
- FR-A- 2 380 889
- US-A- 4 167 842

## Beschreibung

Die Erfindung betrifft eine archivierbare Aufbewahrungstasche gemäß dem Oberbegriff des Patentanspruches 1 sowie eine Eintaschvorrichtung gemäß dem Oberbegriff des Patentanspruches 4.

In bekannte archivierbare Aufbewahrungstaschen für Filmmaterial werden die aus Negativ- oder Positiv-Filmmaterial bestehenden Filmstreifen von dem jeweiligen Benutzer "von Hand" eingelegt. Aus dem Dokument DE-A-3 000 068 ist es bekannt, Filmmaterial in eine Kunststoffolie mit entsprechenden Einfülltaschen maschinell einzutaschen. Das Öffnen der Einfülltaschen erfolgt dabei mittels Saugluft. Wenn die Taschen geöffnet sind, können sie mittels eines Führungselementes offen gehalten werden. Die bekannten Aufbewahrungstaschen weisen aber keinen längs einer Kante angeordneten Streifen mit vorzugsweise zum Einlegen in Ordner, Ringbücher od. dgl. ausgebildeten Stanzlöchern auf.

Aus dem Dokument US-A-4 167 842 ist eine Vorrichtung zum Einschieben von Mikrofiches in Taschen bekannt. Bei Mikrofiches sind nur bestimmte Breiten vorhanden, und man kann daher den Arbeitstakt der Vorrichtung auf diese Breite abstellen, und es erfolgt dann ein Vorschub jeweils in gleichem Abstand. Die bekannte Vorrichtung kann aber keine Aufbewahrungstaschen mit Taschen für unterschiedliche Filmbreiten verarbeiten.

Weiterhin ist es bekannt, Filmstreifen nach der Bearbeitung bzw. Verarbeitung, z.B. nach einem Entwicklungsvorgang, maschinell einzutaschen, jedoch nicht in archivierbare Aufbewahrungstaschen, sondern in Taschen zwischen einer von einer Vorratsrolle abziehbaren Folienanordnung mit zwei übereinander angeordneten, vorzugsweise durchsichtig ausgebildeten Folien, die in Abständen quer zur Längsrichtung miteinander verbunden sind, beispielsweise durch Verschweißen, so daß zwischen den Verbindungsbereichen Taschen gebildewt werden, in die das Filmmaterial maschinell seitlich eingeschoben wird. Hierzu ist es bekannt, die Folienbahn mittels Transportrollen auf einer Ebene zu transportieren. Seitlich der Ebene ist ortsfest eine Eintaschvorrichtung angeordnet. Der Transport erfolgt taktweise jeweils um eine Taschenbreite, und es wird dann taktweise in die jeweils der Einführstation gegenüberliegende "leere" Tasche ein Filmstreifen eingeschoben, der dann an seinem Ende abgeschnitten wird. Dann rückt die Folienbahn um eine Taschenbreite weiter und der Vorgang wiederholt sich. Von einem Film werden meist mehrere aneinander anschließende Einzeltaschen gefüllt.

Da die derart eingetaschten Filmstreifen nicht zu Archivierungszwecken in einem Ordner, einem Ringbuch od. dgl. abgeheftet werden können, ist es üblich, daß der Benutzer das Filmmaterial aus der maschinellen Eintaschung herausnimmt und dann in die Einzeltaschen einer archivierbaren Aufbewahrungstasche der eingangs genannten Art einschiebt.

Da dieser Vorgang aufwendig ist und außerdem dabei eine Beschädigung des Filmmaterials nicht auszuschließen ist, liegt der Erfindung zur Behebung dieses Nachteils die Aufgabe zugrunde, eine Möglichkeit zu schaffen, mittels derer ein maschinelles Eintaschen von Filmmaterial in eine archivierbare Aufbewahrungstasche gemäß dem Oberbegriff des Patentanspruches 1 erfolgen kann.

Zur Lösung dieser Aufgabe ist erfindungsgemäß vorgesehen, daß der längs einer Kante der Aufbewahrungstasche angeordnete Streifen zusätzlich zu den für das Archivieren vorgesehenen Stanzlöchern mechanisch, optisch, elektrisch, magnetisch od. dgl. erkennbare Marken in auf die Einzeltaschenbreite abgestimmten Abständen zum Zwecke des taktweisen Transports in einer Erkennungseinrichtungen für diese Marken aufweisenden Eintaschvorrichtung aufweist, und daß der Streifen der Aufbewahrungstasche, auf welchem die Marken angebracht sind und der zum Transport der Tasche in der Eintaschvorrichtung dient, auf der Seite der Aufbewahrungstasche angebracht ist, die die Öffnungen der Einzeltasche aufweist. Diese Maßnahme ermöglicht es, archivierbare Aufbewahrungstaschen in einer entsprechend ausgebildeten Eintaschvorrichtung jeweils taktweise zu transportieren, so daß jeweils ein Weitertransport um eine Einzeltaschenbreite nach dem Füllen der vorhergehenden Tasche erfolgen kann. Die Marken können beispielsweise durch Stanzungen, durch Druckmarken oder als Aufzeichnungen für einen Magnetstreifen ausgebildet sein.

In weiterer Ausgestaltung der Erfindung kann vorgesehen sein, daß die Aufbewahrungstasche eine zur Erkennung der Größe der Einzeltaschen geeignete Erkennungsmarkierung aufweist. Eine entsprechend ausgebildete Eintaschvorrichtung kann durch diese Erkennungsmarkierung feststellen, ob die Taschenbreite der jeweils an der Eintaschvorrichtung eingestellten Filmgröße entspricht. Liegt keine Übereinstimmung vor, so wird die Aufbewahrungstasche zurückgewiesen. Dadurch wird vermieden, daß beispielsweise ein Filmstreifen für die Formatgröße "6 x 9 cm" in eine Aufbewahrungstasche mit "Kleinbildtaschen" gefahren wird, und dadurch eine Zerstörung erfolgt.

Besonders zweckmäßig ist es, wenn der Streifen an der die Eintaschöffnungen aufweisenden Kante der Aufbewahrungstasche angeordnet ist. Die hiermit verbundenen Vorteile ergeben sich aus der nachfolgenden Beschreibung.

Eine Vorrichtung zum Eintaschen von Filmmaterial in eine archivierbare Aufbewahrungstasche entsprechend dem Oberbegriff des Patentanspruches 4 ist erfindungsgemäß dadurch gekennzeichnet, daß ein in Transportrichtung verlaufender Transportschlitz mit einer zum Erfassen eines umgeknickten bzw. umgefalteten Randbereichs einer Aufbewahrungstasche - vorzugsweise des Streifens einer Aufbewahrungstasche - ausgebildeten Transporteinrichtung vorgesehen ist, und daß der Transportschlitz längs der der Eintaschvorrichtung zugewandten Begrenzung der Ebene angeordnet ist.

Bei der Benutzung wird der an der Aufbewahrungstasche angebrachte Streifen umgefaltet bzw. abgewinkelt, vorzugsweise um ca. 90°, und wird dann in dieser Lage in den Transportschlitz eingeführt und dort von der Transporteinrichtung erfaßt.

Dadurch ergibt sich eine günstige Stabilisierungswirkung auf die Aufbewahrungstasche sowohl während des taktweisen Vorschubs als auch während des Eintaschvorganges, denn die Aufbewahrungstasche kann während des Eintaschvorganges nicht wegrutschen, da sie an dem abgewinkelten Streifen gerade dort festgehalten wird, wo die durch das Einführen des Filmstreifens aufgebrachten Kräfte in die Aufbewahrungstasche eingeleitet werden. Ein weiterer Vorteil besteht darin, daß die Sichtverhältnisse insbesondere in dem Eintaschbereich gut sind, da der Eintaschbereich nicht durch Transporteinrichtungen od.dgl. verdeckt wird.

Die Eintaschvorrichtung weist weiterhin eine Erkennungseinrichtung zur Erkennung der die Größe der Einzeltaschen anzeigenden Erkennungsmarkierung auf. Weiterhin ist die Eintaschvorrichtung zur Erkennung der Marken der Aufbewahrungstasche und zum taktweisen Transport - entsprechend der Funktion der Eintaschvorrichtung - ausgebildet.

In den Zeichnungen sind Ausführungsbeispiele der Aufbewahrungstasche und der Eintaschvorrichtung dargestellt. Es zeigen:
- Fig. 1: Die Draufsicht auf eine Aufbewahrungstasche;
- Fig. 2: Die Stirnansicht einer Aufbewahrungstasche gemäß Fig. 1;
- Fig. 3: Eine schematische Draufsicht auf eine Vorrichtung zum Eintaschen von Filmmaterial in eine Aufbewahrungstasche gemäß Fig. 1;
- Fig. 4: Eine schematische Schnittdarstellung etwa längs der Linie IV-IV in Fig. 3;
- Fig. 5: eine schematische perspektivische Darstellung eines Teilbereichs der Anordnung gemäß Fig. 3.

Die in Fig. 1 und Fig. 2 dargestellte archivierbare Aufbewahrungstasche 1 für Filmmaterial weist zwei übereinander angeordnete Folien 2, 3 auf, welche in Abständen Verbindungen 4 aufweisen. Die Verbindungen 4 sind beispielsweise dadurch hergestellt, daß die Folien 2 und 3 in diesen Bereichen miteinander verschweißt sind. Zwischen den Verbindungen 4 sind somit Einzeltaschen 5 gebildet, in welchen Filmstreifen von der entsprechend Fig. 1 linken Seite in Öffnungen 6 eingeführt werden können. Zur Erleichterung des Einführens sind die Verbindungen 4 nicht bis zur Kante hin durchgeführt, so daß ein Randbereich 7 zur Erleichterung des Einführens von Filmmaterial angehoben werden kann (vgl. Fig. 4 und Fig. 5). Längs der linken Kante der Aufbewahrungstasche 1 ist ein Streifen 8 angebracht, der mit Stanzlöchern 9 versehen ist. Der Streifen 8 besteht beispielsweise aus festem Papier od. dgl.. Dies bietet die Möglichkeit, die Aufbewahrungstasche in einem Ordner, einem Ringbuch od. dgl. abzuheften. Der Streifen weist weiterhin Marken 10 auf, welche in auf die Breite der Einzeltaschen 5 abgestimmten Abständen angeordnet sind. Die Marken 10 sind bei dem gezeigten Ausführungsbeispiel als Stanzlöcher ausgebildet. Weiterhin weist der Streifen 8 eine Erkennungsmarkierung 11 auf, welche zur automatischen Erkennung der Größe der Einzeltaschen 5 geeignet ist.

Eine Vorrichtung zum Eintaschen von Filmmaterial in eine Aufbewahrungstasche 1 weist eine Ebene 12 auf, auf der eine Aufbewahrungstasche 1 in Pfeilrichtung A taktweise an einer schematisch dargestellten und insgesamt mit 13 bezeichneten Eintaschvorrichtung vorbeibewegbar ist.

Der Randbereich 7 der Folie 2 wird dabei durch eine keilförmig ausgebildete Führungsleiste 14 in die aus Fig. 4 und Fig. 5 ersichtliche Stellung angehoben, so daß ein Filmstreifen 15 in Pfeilrichtung B in die so aufgeweitete Taschenöffnung 6 eingeführt werden kann. Die Vorrichtung arbeitet derart, daß nach dem Einführen eines Filmstreifens 15 in eine Tasche - wie in Fig. 3 dargestellt - der Filmstreifen mittels einer schematisch dargestellten und mit 16 bezeichneten Schneideinrichtung abgeschnitten wird, daß dann die Aufbewahrungstasche in Pfeilrichtung A soweit taktweise bewegt wird, bis die nächste "leere" Tasche in den Bereich der Eintaschvorrichtung 13 gelangt, so daß dann wiederum ein Filmstreifen 15 eingeführt werden kann, usw.. Eine Antriebseinrichtung der Eintaschvorrichtung ist schematisch dargestellt und mit 17 bezeichnet. Betätigungseinrichtungen, Lampen usw. sind schematisch dargestellt und mit 18, 19 und 20 gekennzeichnet. Die Eintaschvorrichtung 13 ist so ausgebildet, daß sie auf Filmstreifen mit unterschiedlichen Bildformaten einstellbar ist.

Die Vorrichtung weist weiterhin einen Transportschlitz 18' auf, welcher sich bei dem gezeigten Ausführungsbeispiel etwa rechtwinklig zu der Ebene 12 nach "unten" erstreckt. Der Transportschlitz 18' ist so ausgebildet, daß der Streifen 8 der Aufbewahrungstasche 1 in "nach unten" umgefaltetem Zustand aufgenommen werden kann. Wie ohne weiteres ersichtlich, erhält dadurch die Aufbewahrungstasche eine beträchtliche Stabilität. Weiterhin ist im Bereich des Transportschlitzes eine Transporteinrichtung 19' vorgesehen, welche bei dem gezeigten Ausführungsbeispiel als endlos umlaufendes Band ausgebildet ist, welches auf der gemäß Fig. 4 linken Seite gegen den Streifen 8 anliegt, welcher auf der gegenüberliegenden Seite an einer Führung 21 entlanggleitet. Bei Antrieb der Transporteinrichtung 19' wird somit die Aufnahmetasche 1 in Pfeilrichtung A bewegt.

Um nun die gewünschte taktweise Bewegung zu erreichen, ist eine bei dem gezeigten Ausführungsbeispiel optisch arbeitende Erkennungsvorrichtung 22 vorgesehen, mittels derer die Marken 10 optisch erkennbar sind. Dadurch wird ein Signal für die gewünschte taktweise Bewegung erzeugt.

Mittels einer weiteren (nicht dargestellten) Erkennungseinrichtung kann außerdem die Erkennungsmarkierung 11 überwacht werden. Die Anordnung ist dabei so, daß dann, wenn das an der Eintaschvorrichtung 17 eingestellte Bildformat nicht mit der Breite der Einzeltaschen 5 einer zugeführten Aufnahmetasche 1 übereinstimmt, der Transport der Aufbewahrungstasche 1 verweigert wird.

## Patentansprüche

1. Archivierbare Aufbewahrungstasche für Filmmaterial mit mehreren in einem Flächengebilde nebeneinander oder übereinander angeordneten Einzeltaschen für die Aufnahme von Filmstreifen und mit einem längs einer Kante angeordneten Streifen mit vorzugsweise zum Einlegen in Ordner, Ringbücher od. dgl. ausgebildeten Stanzlöchern, dadurch gekennzeichnet, daß der Streifen (8) mechanisch, optisch, elektrisch, magnetisch od. dgl. erkennbare Marken (10) in auf die Einzeltaschenbreite abgestimmten Abständen zum Zwecke des taktweisen Transports in einer Erkennungseinrichtungen für diese Marken aufweisenden Eintaschvorrichtung aufweist, und daß der Streifen (8) der Aufbewahrungstasche, auf welchem die Marken (10) angebracht sind und der zum Transport der Tasche in der Eintaschvorrichtung dient, auf der Seite der Aufbewahrungstasche angebracht ist, die die Öffnungen der Einzeltaschen (5) aufweist.

2. Archivierbare Aufbewahrungstasche nach Anspruch 1, dadurch gekennzeichnet, daß die Aufbewahrungstasche (1) eine zur Erkennung der Größe der Einzeltaschen (5) geeignete Erkennungsmarkierung (11) aufweist.

3. Archivierbare Aufbewahrungstasche nach Anspruch 1 oder 2, dadurch gekennzeichnet, daß der Streifen (8) an der die Eintaschöffnungen (6) aufweisenden Kante angeordnet ist.

4. Vorrichtung zum Eintaschen von Filmmaterial in eine archivierbare Aufbewahrungstasche für Filmmaterial mit mehreren in einem Flächengebilde nebeneinander oder übereinander angeordneten Einzeltaschen für die Aufnahme von Filmstreifen und mit einem längs einer Kante angeordneten Streifen mit vorzugsweise zum Einlegen in Ordner, Ringbücher od. dgl. ausgebildeten Stanzlöchern, wobei der Streifen (8) mechanisch, optisch, elektrisch, magnetisch od. dgl. erkennbare Marken (10) in auf die Einzeltaschenbreite abgestimmten Abständen zum Zwecke des taktweisen Transports in der Eintaschvorrichtung aufweist, und wobei der die Marken (10) aufweisende Streifen (8) der Aufbewahrungstasche, der zum Transport der Tasche in der Eintaschvorrichtung dient, auf der Seite der Aufbewahrungstasche angebracht ist, die die Öffnungen der Einzeltasche (5) aufweist, und wobei die Vorrichtung zum Eintaschen eine Ebene zur Aufnahme und zum Transport der Aufbewahrungstasche und eine ortsfest angeordnete Eintaschvorrichtung mit einer quer zur Transportrichtung auf der Ebene verlaufenden Eintaschbewegungsrichtung (B) aufweist, dadurch gekennzeichnet, daß ein in der Transportrichtung (A) verlaufender Transportschlitz (18') mit einer zum Erfassen eines umgeknickten bzw. umgefalteten Randbereichs einer Aufbewahrungstasche (1) - vorzugsweise des Streifens (8) einer Aufbewahrungstasche - ausgebildeten Transporteinrichtung (19') vorgesehen ist, und daß der Transportschlitz (18') längs der der Eintaschvorrichtung (13) zugewandten Begrenzung der Ebene (12) angeordnet ist.

5. Vorrichtung nach Anspruch 4, dadurch gekennzeichnet, daß die Eintaschvorrichtung (13) eine Erkennungseinrichtung zur Erkennung der die Größe der Einzeltaschen (5) anzeigenden Erkennungsmarkierung (11) aufweist.

6. Vorrichtung nach Anspruch 4 oder 5, dadurch gekennzeichnet, daß die Eintaschvorrichtung (13) zur Erfassung der Marken (10) der Aufbewahrungstasche (1) und zum taktweisen Transport - entsprechend der Funktion der Eintaschvorrichtung (13) - ausgebildet ist.

## Claims

1. An archivable storage pocket assembly for film material comprising a plurality of individual pockets, which are arranged in a flat article side by side or one above the other, for receiving film strips, and a strip arranged along an edge, with punched holes which are preferably adapted for insertion in files, ring binders or the like, characterised in that the strip (8) has mechanically, optically, electrically, magnetically or the like detectable marks (10) at spacings adapted to the width of the individual pockets, for the purposes of cyclic transportation in an apparatus for inserting film material into the pockets, said apparatus having detection devices for said marks, and that the strip (8) of the storage pocket assembly, on which the marks (10) are disposed and which serves for transportation of the pocket assembly in the insertion apparatus, are disposed on the side of the storage pocket assembly which has the openings of the individual pockets (5).

2. An archivable storage pocket assembly according to claim 1 characterised in that the storage pocket assembly (1) has a detection marking (11) which is suitable for detection of the size of the individual pockets (5).

3. An archivable storage pocket assembly according to claim 1 or claim 2 characterised in that the strip (8) is arranged at the edge having the insertion openings (6).

4. Apparatus for inserting film material into an archivable storage pocket assembly for film material having a plurality of individual pockets which are arranged in a flat article side by side or one above the other, for receiving film strips, and a strip which is arranged along an edge, with punched holes which are preferably adapted for insertion in files, ring binders or the like, wherein the strip (8) has mechanically, optically, electrically, magnetically or the like detectable marks (10) at spacings which are adapted to the width of the individual pockets, for the purposes of cyclic transport in the insertion apparatus, and wherein the strip (8) of the storage pocket assembly, which has the marks (10) and which serves for transportation of the pocket assembly in the insertion apparatus, is disposed on the side of the storage pocket assembly which has the openings of the individual pockets (5), and wherein the insertion apparatus has a flat surface for receiving and transporting the storage pocket assembly and a stationarily disposed insertion device with a direction (B) of insertion movement which is normal to the direction of transportation movement on the flat surface, characterised in that a transportation slit (18') which extends in the transportation direction (A) is provided with a transportation means (19') which is designed to engage a bent-over or folded-over edge region of a storage pocket assembly (1), preferably the strip (8) of a storage pocket assembly, and that the transportation slit (18') is arranged along the boundary of the flat surface (12), which is towards the insertion device (13).

5. Apparatus according to claim 4 characterised in that the insertion device (13) has a detection device for detecting the detection marking (11) which indicates the size of the individual pockets (5).

6. Apparatus according to claim 4 or claim 5 characterised in that the insertion device (13) is designed to detect the marks (10) of the storage pocket assembly (1) and to provide cyclic transportation, in accordance with the function of the insertion device (13).

## Revendications

1. Pochette de conservation archivable pour du film photographique, présentant plusieurs poches individuelles juxtaposées ou superposées dans une structure plane et destinées à recevoir des bandes de film, et présentant une bande disposée le long d'un bord et munie de trous poinçonnés conçus de préférence pour une insertion dans des classeurs, des livres à feuilles mobiles ou similaires, caractérisée en ce que la bande (8) présente, à des intervalles adaptés à la largeur des poches individuelles, des repères (10) identifiables mécaniquement, optiquement, électriquement, magnétiquement ou d'une manière similaire, en vue du transport cadencé de la pochette dans un dispositif de mise en pochette présentant un dispositif pour identifier ces repères, et en ce que la bande (8) de la pochette de conservation, bande sur laquelle sont portés les repères (10) et qui sert au transport de la pochette dans le dispositif de mise en pochette, est disposée sur le côté de la pochette de conservation qui présente les ouvertures des poches individuelles (5).

2. Pochette de conservation archivable selon la revendication 1, caractérisée en ce que la pochette de conservation (1) présente un marquage identificateur (11), convenant pour identifier la taille des poches individuelles (5).

3. Pochette de conservation archivable selon la revendication 1 ou 2, caractérisée en ce que la bande (8) est disposée sur le bord présentant les ouvertures (6) de mise en pochette.

4. Dispositif pour mettre du film photographique dans une pochette de conservation archivable pour du film photographique, présentant plusieurs poches individuelles juxtaposées ou superposées dans une structure plane et destinées à recevoir des bandes de film, et présentant une bande disposée le long d'un bord et munie de trous poinçonnés conçus de préférence pour une insertion dans des classeurs, des livres à feuilles mobiles ou similaires, la bande (8) présentant, à des intervalles adaptés à la largeur des poches individuelles, des repères (10) identifiables mécaniquement, optiquement, électriquement, magnétiquement ou d'une manière similaire, en vue du transport cadencé de la pochette dans le dispositif de mise en pochette, et la bande (8) de la pochette de conservation, bande qui présente les repères (10) et qui sert au transport de la pochette dans le dispositif de mise en pochette, étant disposée sur le côté de la pochette de conservation qui présente les ouvertures des poches individuelles (5), et le dispositif de mise en pochette présentant un plan pour recevoir et transporter la pochette de conservation, et un dispositif de mise en pochette disposé stationnairement et présentant une direction de mouvement de mise en pochette (B) s'étendant sur le plan précité perpendiculairement à la direction de transport, caractérisé en ce qu'il est prévu une fente de transport (18') s'étendant dans la direction de transport (A), avec un mécanisme de transport (19') conçu pour saisir une région de bord infléchie ou encore repliée d'une pochette de conservation (1), de préférence la bande (8) d'une pochette de conservation, et en ce que la fente de transport (18') est disposée le long de la délimitation du plan (12) qui est tournée vers le dispositif de mise en pochette (13).

5. Dispositif selon la revendication 4, caractérisé en ce que le dispositif de mise en pochette (13) présente un dispositif d'identification pour identifier le marquage identificateur (11) indiquant la taille des poches individuelles (5).

6. Dispositif selon la revendication 4 ou 5, caractérisé en ce que le dispositif de mise en pochette (13) est conçu pour identifier les repères (10) de la pochette de conservation (1) et pour transporter la pochette d'une manière cadencée correspondant au fonctionnement du dispositif de mise en pochette (13).
